# EUROPÄISCHE PATENTSCHRIFT

(11) **EP 3 348 755 B1**
(45) Veröffentlichungstag und Bekanntmachung des Hinweises auf die Patenterteilung: **04.12.2019**
(21) Anmeldenummer: 17151671.9
(22) Anmeldetag: 16.01.2017
(51) Int. Cl.: E05C 3/24, E05B 47/00

(54) **TÜRVERRIEGELUNGSEINRICHTUNG, INSBESONDERE ELEKTROMAGNETISCHE TÜRVERRIEGELUNGSEINRICHTUNG**
DOOR LOCKING DEVICE, IN PARTICULAR ELECTROMAGNETIC DOOR LOCK DEVICE
DISPOSITIF DE VERROUILLAGE DE PORTE, EN PARTICULIER DISPOSITIF DE VERROUILLAGE DE PORTE ÉLECTROMAGNÉTIQUE

(43) Veröffentlichungstag der Anmeldung: 18.07.2018
(73) Patentinhaber: Kendrion Kuhnke Automation GmbH, 23714 Malente (DE)
(72) Erfinder: TEUNIS, Bleik, 24214 Gettorf (DE); PFEIFFER, Borgar, 24222 Schwentinental (DE); HEISEN, Wolfram, 24321 Lütjenburg (DE)
(74) Vertreter: Seemann & Partner Patentanwälte mbB

(56) Entgegenhaltungen:
- EP-A1- 0 300 840
- EP-A2- 1 489 252
- DE-A1- 4 031 077

## Beschreibung

Die Erfindung betrifft eine Türverriegelungseinrichtung, insbesondere elektromagnetische Türverriegelungseinrichtung, für eine Tür oder dergleichen.

Im Stand der Technik ist bekannt, dass zur Verriegelung einer Tür oder Klappe oder dergleichen eine Drehfalle eingesetzt wird, um die Tür oder die Klappe in einer Verschlussstellung zu halten. Die Drehfalle weist hierbei eine Ausnehmung auf, die in der Schließlage einen Schließbolzen oder Schließbügel während der Schließbewegung der Tür aufnimmt, wobei die Drehfalle zum Verriegeln in einer Verriegelungsstellung so verschwenkt wird, dass der Schließbolzen oder Schließbügel in seiner Bewegung blockiert ist. Um die Drehfalle in der Verriegelungsstellung zu halten, ist eine Sperrklinke oder dergleichen vorgesehen, um die Verschwenkung der Drehfalle in die den Schließbolzen oder Schließbügel freigebende Entriegelungsstellung zu verhindern.

Beispielsweise ist in DE 40 31 077 A1 eine elektromagnetische Türverriegelung mit einer Drehfalle offenbart.

Ferner ist in EP 0 300 840 A1 ist eine Türverriegelungsvorrichtung beschrieben, wobei ein Betätigungshebel über zwei miteinander verbundene Schwingarme mit einer Sperrklinke verbunden ist. Die Sperrklinke ist um eine Achse gelenkig angeordnet. Die Sperrklinke selbst weist einen nasenartigen Vorsprung auf, der in Kontakt mit einem nasenförmigen Vorsprung einer Drehfalle gebracht wird. Die Schwingarme sind mittels Gelenken mit dem Betätigungshebel bzw. mit der Sperrklinke verbunden. In der Schließstellung der Drehfalle ist der nasenförmige Vorsprung der Sperrklinke in Kontakt mit dem nasenförmigen Vorsprung der Drehfalle.

Außerdem offenbart EP 1 489 252 A2 einen Kraftfahrzeugtürverschluss, wobei zur Betätigung einer Schwinge ein Kniehebelelement mit zwei Kniehebeln vorgesehen ist.

Ausgehend von diesem Stand der Technik besteht die Aufgabe der Erfindung darin, eine einfach aufgebaute und kostengünstige Türverriegelung bereitzustellen, wobei es insbesondere möglich sein soll, die Mechanik der Türverriegelung so auszulegen, dass eine definierte Krafteinleitung in das Gehäuse der Türverriegelung möglich ist.

Gelöst wird diese Aufgabe durch eine Türverriegelungseinrichtung, insbesondere elektromagnetische Türverriegelungseinrichtung, für eine Tür mit einer, insbesondere mit einem Drehmoment beaufschlagbaren oder beaufschlagten, Drehfalle für einen Schließbolzen der Tür, wobei die Drehfalle eine Ausnehmung mit einer Schließanlagefläche aufweist, mit einem Schwenkkörper, insbesondere Schwenksperrkörper, und mit einem Hebelkörper, wobei der Schwenkkörper mit dem Hebelkörper mittels eines Verbindungskörpers verbunden ist, wobei der Verbindungskörper mittels eines ersten Gelenks mit dem Schwenkkörper und mittels eines zweiten Gelenks mit dem Hebelkörper verbunden ist, wobei in Schließstellung der Drehfalle die Schließanlagefläche der Ausnehmung der Drehfalle mit dem ersten Gelenk zwischen dem Schwenkkörper und dem Verbindungskörper in Kontakt ist oder in Kontakt bringbar ist.

Die Erfindung beruht auf dem Gedanken, dass die Türverriegelungseinrichtung eine Verriegelungsmechanik aufweist, so dass die Drehfalle in Schließstellung am Zurückdrehen in die Entriegelungsstellung gehindert wird. Hierbei weist die Verriegelungsmechanik einen schwenkbar gelagerten Schwenkkörper, insbesondere Schwenksperrkörper, einen Hebelkörper und einen zwischen dem Schwenkkörper und dem Hebelkörper angeordneten und mit dem Schwenkkörper verbundenen Verbindungskörper auf. Hierbei sind die Schwenkachse des Schwenkkörpers und die Drehachse des Hebelkörpers ortsfest an einem oder in einem Gehäuse der Türverriegelungseinrichtung angeordnet und ausgerichtet.

Durch die Drehung des Hebelkörpers wird beim Schließen einer Tür somit der Schwenkkörper von einer Entriegelungsstellung in eine Schließstellung bewegt, wobei in der Schließstellung mittels des Schwenkkörpers, insbesondere Schwenksperrkörpers, die an der Außenseite der Drehfalle vorgesehene Schließanlagefläche mit dem (ersten) Gelenk zwischen dem Schwenkkörper und dem Verbindungskörper in Kontakt bringbar ist. Hierdurch ist es möglich, dass sich die Drehfalle auf den Schwenkkörper abstützt, so dass die Kraft, die auf den Schwenkkörper ausgeübt wird, von dem Gehäuse aufgenommen wird. Die auf den Schwenkkörper einwirkende Kraft wird durch das Drehmoment der Drehfalle bewegt, wobei dieses Drehmoment beispielsweise durch äußere Krafteinwirkung, zum Beispiel Zug am Schließkolben oder Schließbolzen, erzeugt wird. Darüber hinaus kann auch ein Drehmoment auf die Drehfalle mittels einer entsprechenden Federeinrichtung erzeugt werden, so dass in der Entriegelungsposition die Drehfalle in dieser Position gehalten bzw. angeordnet wird. Erfindungsgemäß weist die Drehfalle eine Ausnehmung mit der Schließanlagefläche auf, so dass die Schließanlagefläche der Ausnehmung in der Schließstellung der Drehfalle in Kontakt mit dem ersten Gelenk zwischen dem Schwenkkörper und dem Verbindungskörper ist.

Darüber hinaus zeichnet sich die Türverriegelungseinrichtung dadurch aus, dass der Abstand zwischen der Schwenkachse des Schwenkkörpers und dem Drehpunkt des ersten Gelenks kleiner ist als die Hebellänge des Hebelkörpers, insbesondere kleiner ist als der Abstand zwischen dem Drehpunkt des zweiten Gelenks zwischen Verbindungskörper und Hebelkörper und der Drehachse des Hebelkörpers.

Überdies ist in einer vorteilhaften Ausführungsform der Türverriegelungseinrichtung vorgesehen, dass der Abstand zwischen der Schwenkachse des Schwenkkörpers und dem Drehpunkt des ersten Gelenks und der Abstand zwischen den Drehpunkten des ersten Gelenks und des zweiten Gelenks gleich sind.

Außerdem sind vorteilhafterweise der Schwenkkörper und der Verbindungskörper als Rollenkettenglieder ausgebildet. Dazu ist gemäß einer Ausführungsform der Türverriegelungseinrichtung vorgesehen, dass der Schwenkkörper als ein Innenglied einer Rollenkette und der Verbindungskörper als ein Außenglied einer Rollenkette ausgebildet sind oder dass der Schwenkkörper als ein Außenglied einer Rollenkette und der Verbindungskörper als ein Innenglied einer Rollenkette ausgebildet sind.

Vorzugsweise sind der Hebelkörper und der Verbindungskörper als Kniehebeleinrichtung ausgebildet, wobei insbesondere die Hebellänge des Hebelkörpers größer ist als der Abstand zwischen den Drehpunkten des ersten Gelenks und des zweiten Gelenks am Verbindungskörper.

Außerdem zeichnet sich die Türverriegelungseinrichtung in einer Weiterbildung dadurch aus, dass in Schließstellung der Drehfalle der Hebelkörper und der Verbindungskörper in einer Übertotpunktstellung anordbar oder angeordnet sind.

Ferner ist es bei der erfindungsgemäßen Türverriegelungseinrichtung vorgesehen, dass in Schließstellung der Drehfalle der Hebelkörper und/oder der Verbindungskörper an einem Stützkörper, vorzugsweise in einem Gehäuse der Türverriegelungseinrichtung, anliegen.

Insbesondere weist die Türverriegelungseinrichtung ein Gehäuse auf, in dem die Drehfalle, der Schwenkkörper, der Verbindungskörper und der Hebelkörper angeordnet sind. Hierzu weist das Gehäuse einen Einführungsschlitz auf, so dass in der Entriegelungsposition ein Schließbolzen oder Schließbügel in den Schlitz und die maulförmige Öffnung der Drehfalle eingeführt wird.

Um den Hebelkörper zu bewegen, ist vorteilhafterweise am Hebelkörper ein Armkörper, insbesondere Hebelarm, angeordnet. Hierdurch ist es möglich, durch Betätigung des Armkörpers den Hebelkörper zu bewegen bzw. zu verschwenken.

Hierzu ist weiterhin vorgesehen, dass eine Betätigungseinrichtung zum Bewegen des Hebelkörpers vorgesehen ist, wobei vorzugsweise die Betätigungseinrichtung am mit dem Hebelkörper verbundenen Armkörper verbunden oder wirkverbunden ist.

Insbesondere weist die Betätigungseinrichtung einen Elektromotor oder einen, vorzugsweise bistabilen, Elektromagneten auf.

Dazu ist weiterhin vorgesehen, dass für eine gezielte Steuerung der Bewegung des Hebelkörpers bzw. des damit verbundenen Schwenkkörpers eine Steuereinrichtung für die Betätigungseinrichtung vorgesehen ist.

Gemäß einer vorteilhaften Ausbildung der Türverriegelungseinrichtung ist weiterhin vorgesehen, dass die Türverriegelungseinrichtung ein Gehäuse aufweist, wobei insbesondere die Schwenkachse der Drehfalle und/oder die Schwenkachse des Schwenkkörpers und/oder die Drehachse des Hebelkörpers im oder am Gehäuse gelagert oder angeordnet sind.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch einen Schnitt durch eine Türverriegelungseinrichtung im Schließzustand und
- Fig. 2: schematisch einen Ausschnitt der Türverriegelungseinrichtung im Entriegelungszustand.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist schematisch ein Längsschnitt durch eine Türverriegelungseinrichtung 10 im Schließzustand gezeigt. Die Türverriegelungseinrichtung 10 weist ein Gehäuse 12 auf. Das Gehäuse 12 verfügt hierbei über eine Gehäusegrundplatte mit mehreren Aussparungen für die Anordnung der Bestandteile der Türverriegelungseinrichtung. Das Gehäuse 12 weist einen Einführungsschlitz 14 auf, durch den beispielsweise ein Schließbolzen 30 einer Tür oder dergleichen einführbar ist und im Schließzustand verriegelt ist.

Um den Schließbolzen 30 zu verriegeln, ist eine Drehfalle 16 im Gehäuse 12 drehbar gelagert, die eine maulförmige Ausnehmung oder Öffnung 18 zur Aufnahme des Schließbolzens 30 aufweist.

Die Drehfalle 16 ist mittels eines Lagerbolzens 20 drehbar im Gehäuse 12 gelagert, so dass die Drehfalle 16 zwischen der Schließstellung (vgl. Fig. 1) und der Öffnungsstellung bzw. Entriegelungsstellung (vgl. Fig. 2) bewegbar ist. Die Drehfalle 16 weist ferner erfindungsgemäß eine Ausnehmung mit einer Schließanlagefläche 17 auf.

Außerdem ist im Gehäuse 12 eine Feder 22 angeordnet, die an der Drehfalle 16 angreift, so dass beim Öffnen der Drehfalle 16 mittels der Feder 22 die Drehfalle 16 selbsttätig in die Entriegelungsposition gedreht wird (vgl. Fig. 2).

In der Verriegelungsposition (vgl. Fig. 1) stützt sich ein Ende der Drehfalle 16 auf einem Schwenkkörper 24 ab. Der Schwenkkörper 24 ist um einen Lagerbolzen 26 herum schwenkbar. Der Schwenckörper 24 ist über einen Verbindungskörper 28 mit einem Hebelkörper 32 verbunden. Hierbei ist der Schwenkkörper 24 mittels eines (ersten) Gelenks 34 mit dem Verbindungskörper 28 verbunden. Der Verbindungskörper 28 ist weiterhin über ein zweites Gelenk 36 mit dem Hebelkörper 32 verbunden.

Um den Hebelkörper 32 zu drehen, ist dieser mittels eines Lagerbolzens 38 im Gehäuse 12 drehbar gelagert. Der Lagerbolzen 26 für den Schwenkkörper 24 und der Lagerbolzen 38 für den Hebelkörper 32 sind hierbei am Gehäuse 12 angeordnet. Darüber hinaus ist am Hebelkörper 32 ein Hebelarm 40 angeordnet. Zur Bewegung bzw. zur Betätigung des Hebelarms 40 ist ein Elektromagnet 42 mit einem bewegbaren Stößel vorgesehen, wobei der Stößel des Elektromagneten 42 mit dem Hebelarm 40 in Kontakt gebracht wird. Der Hebelarm 40 ist in einer Ausgestaltung mit einem Elektromagneten 42 verbunden.

In der Schließstellung der Drehfalle 16 (vgl. Fig. 1) sind der Hebelkörper 32 und der Verbindungskörper 28 in einer Übertotpunkstellung angeordnet, wobei sich der Hebelkörper 32 hierbei auf einem Stützkörper 44 des Gehäuses 12 abstützt. Bei Betätigung des Elektromagneten 42 wird der Hebelarm 40 vom Elektromagneten 42 weggedrückt, so dass sich der mit dem Hebelarm 40 verbundene Hebelkörper 32 von dem Stützkörper 44 wegdreht bzw. entfernt und ausgelenkt wird, so dass der Totpunkt des Kniehebels zwischen dem Verbindungskörper 28 und dem Hebelkörper 32 durchfahren wird, wodurch der mit dem Verbindungskörper 28 verbundene Schwenkkörper 24 von der Drehfalle 16 wegbewegt wird und dadurch die Drehfalle 16 geöffnet wird (vgl. Fig. 2). Durch die Auslenkung des Schwenkkörpers 24 liegt nicht mehr die Schließanlagefläche 17 der Drehfalle 16 am ersten Gelenk 34 an, wodurch die Drehfalle 16 freigegeben wird.

Gemäß der Erfindung ist in einer Ausgestaltung der Schwenkkörper 24 als Innenglied einer Rollenkette und der Verbindungskörper 28 als Außenglied einer Rollenkette ausgebildet. Ferner ist in einer Ausgestaltung der Abstand der Schwenkachse 26 zur Drehachse des Gelenks 34 gleich dem Abstand zwischen den Drehachsen der Gelenke 34, 36. Darüber hinaus ist die Hebellänge des Hebelkörpers 32, d.h. der Abstand zwischen der Schwenkachse am Lagerbolzen 26 und dem Drehpunkt bzw. der Drehachse des zweiten Gelenks 36 größer als der Abstand der Drehachsen der Gelenke 34, 36.

In der Verriegelungsstellung bzw. in Schließstellung liegt die Schließanlagefläche 17 der Drehfalle 16 am ersten Gelenk 34 zwischen dem Schwenkkörper 24 und dem Verbindungskörper 28 an. Bei Bewegung des Hebelkörpers 32 aus der Schließstellung wird die Anlage der Schließanlagefläche 17 der Drehfalle 16 am Gelenk 34 gelöst und die Drehfalle 16 freigegeben, wodurch die Drehfalle 16 in die Entriegelungsposition gedreht wird (vgl. Fig. 2). In der Entriegelungsstellung wird der Schließbolzen 30 freigegeben oder zum Verschließen wieder aufgenommen.

Ferner ist im Gehäuse 12 (vgl. Fig. 1) ein Schalter 46 mit einer (hier nicht dargestellten) Steuereinrichtung angeordnet, an dem ein Fühlerarm 48 schwenkbar angeordnet ist. Der Schwenkkörper 24 liegt mit seinem freien Ende an der Außenseite der Drehfalle 16 an, wobei in Abhängigkeit der Drehstellung der Drehfalle 16 mittels des Fühlerarms 48 erfasst wird, ob sich die Drehfalle 16 in Schließstellung oder in der Entriegelungsposition befindet.

Um den Elektromagneten 42 zu steuern, wird zur Öffnung der Schließstellung der Drehfalle 16 (vgl. Fig. 1) ein Steuersignal von der Steuereinrichtung an den Elektromagneten 42 abgegeben, wodurch der Hebelarm 40 und der damit verbundene Hebelkörper 32 gedreht werden.

Im Rahmen der Erfindung sind Merkmale, die mit "insbesondere" oder "vorzugsweise" gekennzeichnet sind, als fakultative Merkmale zu verstehen.

### Bezugszeichenliste

- 10: Türverriegelungseinrichtung
- 12: Gehäuse
- 14: Einführungsschlitz
- 16: Drehfalle
- 17: Schließanlagefläche
- 18: maulförmige Öffnung
- 20: Lagerbolzen
- 22: Feder
- 24: Schwenkkörper
- 26: Lagerbolzen
- 28: Verbindungskörper
- 30: Schließbolzen
- 32: Hebelkörper
- 34: erstes Gelenk
- 36: zweites Gelenk
- 38: Lagerbolzen
- 40: Hebelarm
- 42: Elektromagnet
- 44: Stützkörper
- 46: Schalter
- 48: Fühlerarm

## Patentansprüche

1. Türverriegelungseinrichtung (10), insbesondere elektromagnetische Türverriegelungseinrichtung (10), für eine Tür mit einer, insbesondere mit einem Drehmoment beaufschlagbaren oder beaufschlagten, Drehfalle (16) für einen Schließbolzen (30) der Tür, wobei die Drehfalle (16) eine Ausnehmung mit einer Schließanlagefläche (17) aufweist, mit einem Schwenkkörper (24), insbesondere Schwenksperrkörper (24), und mit einem Hebelkörper (32), wobei der Schwenkkörper (24) mit dem Hebelkörper (32) mittels eines Verbindungskörpers (28) verbunden ist, wobei der Verbindungskörper (28) mittels eines ersten Gelenks (34) mit dem Schwenkkörper (24) und mittels eines zweiten Gelenks (36) mit dem Hebelkörper (32) verbunden ist, wobei in Schließstellung der Drehfalle (16) die Schließanlagefläche (17) der Ausnehmung der Drehfalle (16) mit dem ersten Gelenk (34) zwischen dem Schwenkkörper (24) und dem Verbindungskörper (28) in Kontakt ist oder in Kontakt bringbar ist.

2. Türverriegelungseinrichtung (10) nach Anspruch 1, **dadurch gekennzeichnet, dass** der Abstand zwischen der Schwenkachse des Schwenkkörpers (24) und dem Drehpunkt des ersten Gelenks (34) kleiner ist als die Hebellänge des Hebelkörpers (32), insbesondere kleiner ist als der Abstand zwischen dem Drehpunkt des zweiten Gelenks (36) zwischen Verbindungskörper (28) und Hebelkörper (32) und der Drehachse des Hebelkörpers (32).

3. Türverriegelungseinrichtung (10) nach Anspruch 1 oder 2, **dadurch gekennzeichnet, dass** der Abstand zwischen der Schwenkachse des Schwenkkörpers (24) und dem Drehpunkt des ersten Gelenks (34) und der Abstand zwischen den Drehpunkten des ersten Gelenks (34) und des zweiten Gelenks (36) gleich sind.

4. Türverriegelungseinrichtung (10) nach einem der Ansprüche 1 bis 3, **dadurch gekennzeichnet, dass** der Schwenkkörper (24) und der Verbindungskörper (28) als Rollenkettenglieder ausgebildet sind.

5. Türverriegelungseinrichtung (10) nach Anspruch 4, **dadurch gekennzeichnet, dass** der Schwenkkörper (24) als ein Innenglied einer Rollenkette und der Verbindungskörper (28) als ein Außenglied einer Rollenkette ausgebildet sind oder dass der Schwenkkörper (24) als ein Außenglied einer Rollenkette und der Verbindungskörper (28) als ein Innenglied einer Rollenkette ausgebildet sind.

6. Türverriegelungseinrichtung (10) nach einem der Ansprüche 1 bis 5, **dadurch gekennzeichnet, dass** der Hebelkörper (32) und der Verbindungskörper (28) als Kniehebeleinrichtung ausgebildet sind, wobei insbesondere die Hebellänge des Hebelkörpers (32) größer ist als der Abstand zwischen den Drehpunkten des ersten Gelenks (34) und des zweiten Gelenks (36) am Verbindungskörper (28).

7. Türverriegelungseinrichtung (10) nach einem der Ansprüche 1 bis 6, **dadurch gekennzeichnet, dass** in Schließstellung der Drehfalle (16) der Hebelkörper (32) und der Verbindungskörper (28) in einer Übertotpunktstellung anordbar oder angeordnet sind.

8. Türverriegelungseinrichtung (10) nach einem der Ansprüche 1 bis 7, **dadurch gekennzeichnet, dass** in Schließstellung der Drehfalle (16) der Hebelkörper (32) und/oder der Verbindungskörper (28) an einem Stützkörper (44), vorzugsweise in einem Gehäuse der Türverriegelungseinrichtung (10), anliegen.

9. Türverriegelungseinrichtung (10) nach einem der Ansprüche 1 bis 8, **dadurch gekennzeichnet, dass** am Hebelkörper (32) ein Armkörper (40), insbesondere Hebelarm, angeordnet ist.

10. Türverriegelungseinrichtung (10) nach einem der Ansprüche 1 bis 9, **dadurch gekennzeichnet, dass** eine Betätigungseinrichtung zum Bewegen des Hebelkörpers (32) vorgesehen ist.

11. Türverriegelungseinrichtung (10) nach Anspruch 10, **dadurch gekennzeichnet, dass** die Betätigungseinrichtung einen Elektromotor oder einen, vorzugsweise bistabilen, Elektromagneten (42) aufweist.

12. Türverriegelungseinrichtung (10) nach Anspruch 10 oder 11, **dadurch gekennzeichnet, dass** eine Steuereinrichtung für die Betätigungseinrichtung vorgesehen ist.

13. Türverriegelungseinrichtung (10) nach einem der Ansprüche 1 bis 12, **dadurch gekennzeichnet, dass** die Türverriegelungseinrichtung (10) ein Gehäuse aufweist, wobei insbesondere die Schwenkachse der Drehfalle (16) und/oder die Schwenkachse des Schwenkkörpers (24) und/oder die Drehachse des Hebelkörpers (32) im oder am Gehäuse gelagert sind.

## Claims

1. A door locking device (10), in particular an electromagnetic door locking device (10) for a door with a rotary latch (16) to which in particular torque can be or is applied, for a locking bolt (30) of the door, wherein the rotary latch (16) has a recess with a closing system surface (17), with a pivoting body (24), in particular a pivoting locking body (24), and with a lever body (32), wherein the pivoting body (24) is connected to the lever body (32) by means of a connecting body (28), wherein the connecting body (28) is connected to the pivoting body (24) by means of a first joint (34), and is connected to the lever body (32) by means of a second joint (36), wherein when the rotary latch (16) is in the closed position, the closing system surface (17) of the recess of the rotary latch (16) is in contact, or can be brought into contact, with the first joint (34) between the pivoting body (24) and the connecting body (28).

2. The door locking device (10) according to claim 1, **characterized in that** the distance between the pivot axis of the pivoting body (24) and the pivot point of the first joint (34) is less than the lever length of the lever body (32), in particular less than the distance between the pivot point of the second joint (36) between the connecting body (28) and lever body (32) and the rotary axis of the lever body (32).

3. The door locking device (10) according to claim 1 or 2, **characterized in that** the distance between the pivot axis of the pivoting body (24) and the pivot point of the first joint (34) and the distance between the pivot points of the first joint (34) and the second joint (36) are the same.

4. The door locking device (10) according to one of claims 1 to 3, **characterized in that** the pivoting body (24) and the connecting body (28) are configured as roller chain links.

5. The door locking device (10) according to claim 4, **characterized in that** the pivoting body (24) is configured as an inner link of a roller chain, and the connecting body (28) is configured as an outer link of a roller chain, or the pivoting body (24) is configured as an outer link of a roller chain, and the connecting body (28) is configured as an inner link of a roller chain.

6. The door locking device (10) according to one of claims 1 to 5, **characterized in that** the lever body (32) and the connecting body (28) are configured as a knee lever device, wherein in particular the lever length of the lever body (32) is greater than the distance between the pivot points of the first joint (34) and the second joint (36) on the connecting body (28).

7. The door locking device (10) according to one of claims 1 to 6, **characterized in that** when the rotary latch (16) is in the closed position, the lever body (32) and the connecting body (28) can be or are arranged in an in an over-dead-centre position.

8. The door locking device (10) according to one of claims 1 to 7, **characterized in that** when the rotary latch (16) is in the closed position, the lever body (32) and/or the connecting body (28) lie against a support body (44), preferably in a housing of the door locking device (10).

9. The door locking device (10) according to one of claims 1 to 8, **characterized in that** an arm body (40), in particular a lever arm, is arranged on the lever body (32).

10. The door locking device (10) according to one of claims 1 to 9, **characterized in that** an actuating device is provided to move the lever body (32).

11. The door locking device (10) according to claim 10, **characterized in that** the actuating device has an electric motor or a, preferably bistable, electromagnet (42).

12. The door locking device (10) according to claim 10 or 11, **characterized in that** a control device is provided for the actuating device.

13. A door locking device (10) according to one of claims 1 to 12, **characterized in that** the door locking device (10) has a housing, wherein in particular the pivot axis of the rotary latch (16), and/or the pivot axis of the pivoting body (24), and/or the rotary axis of the lever body (32) are mounted in or on the housing.

## Revendications

1. Dispositif (10) de verrouillage de porte, en particulier dispositif électromagnétique (10) de verrouillage de porte, pour une porte avec un loquet tournant (16) pour un pêne de verrouillage (30) de la porte, en particulier un loquet tournant qui est apte à être actionné ou qui est actionné par un couple de rotation, le loquet tournant (16) présentant un évidement avec une surface d'appui (17) pour la fermeture, avec un corps pivotant (24), en particulier un corps de blocage pivotant (24), et avec un corps formant levier (32), le corps pivotant (24) étant relié au corps formant levier (32) au moyen d'un corps de liaison (28), le corps de liaison (28) étant relié au corps pivotant (24) au moyen d'une première articulation (34) et au corps formant levier (32) au moyen d'une deuxième articulation (36), de sorte que, dans la position fermée du loquet tournant (16), la surface d'appui (17) pour la fermeture de l'évidement du loquet tournant (16) est en contact ou est apte à être amenée en contact avec la première articulation (34) entre le corps pivotant (24) et le corps de liaison (28).

2. Dispositif (10) de verrouillage de porte selon la revendication 1, **caractérisé en ce que** la distance entre l'axe de pivotement du corps pivotant (24) et le point de pivotement de la première articulation (34) est inférieure à la longueur du levier du corps formant levier (32), en particulier est inférieure à la distance entre le point de pivotement de la deuxième articulation (36) entre le corps de liaison (28) et le corps formant levier (32) et l'axe de pivotement du corps du levier (32).

3. Dispositif (10) de verrouillage de porte selon la revendication 1 ou la revendication 2, **caractérisé en ce que** la distance entre l'axe de pivotement du corps de pivotement (24) et le point de pivotement de la première articulation (34) et la distance entre les points de pivotement de la première articulation (34) et la deuxième articulation (36) sont égales.

4. Dispositif (10) de verrouillage de porte selon l'une des revendications 1 à 3, **caractérisé en ce que** le corps pivotant (24) et le corps de liaison (28) sont conçus sous la forme de maillons d'une chaîne à rouleaux.

5. Dispositif (10) de verrouillage de porte selon la revendication 4, **caractérisé en ce que** le corps pivotant (24) est conçu comme un maillon intérieur d'une chaîne à rouleaux et le corps de liaison (28) est conçu comme un maillon extérieur d'une chaîne à rouleaux, ou **en ce que** le corps pivotant (24) est conçu comme un maillon extérieur d'une chaîne à rouleaux et le corps de liaison (28) est conçu comme un maillon intérieur d'une chaîne à rouleaux.

6. Dispositif (10) de verrouillage de porte selon l'une des revendications 1 à 5, **caractérisé en ce que** le corps formant levier (32) et le corps de liaison (28) sont conçus comme des dispositifs à genouillère, en particulier la longueur du corps formant levier (32) est supérieure à la distance entre les points de pivotement de la première articulation (34) et de la deuxième articulation (36) du corps de liaison (28).

7. Dispositif (10) de verrouillage de porte selon l'une des revendications 1 à 6, **caractérisé en ce que**, dans la position fermée du loquet tournant (16), le corps formant levier (32) et le corps de liaison (28) sont aptes à être disposés ou sont disposés dans une position de point mort haut.

8. Dispositif (10) de verrouillage de porte selon l'une des revendications 1 à 7, **caractérisé en ce que**, dans la position fermée du loquet tournant (16), le corps formant levier (32) et/ou le corps de liaison (28) s'appuient contre un corps de support (44), de préférence dans un boîtier du dispositif (10) de verrouillage de porte.

9. Dispositif (10) de verrouillage de porte selon l'une des revendications 1 à 8, **caractérisé en ce qu'**un corps formant bras (40), en particulier un bras de levier, est disposé sur le corps formant levier (32).

10. Dispositif (10) de verrouillage de porte selon l'une des revendications 1 à 9, **caractérisé en ce qu'**il est prévu un dispositif d'actionnement pour déplacer le corps formant levier (32).

11. Dispositif (10) de verrouillage de porte selon la revendication 10, **caractérisé en ce que** le dispositif d'actionnement comporte un moteur électrique ou de préférence un électroaimant bistable (42).

12. Dispositif (10) de verrouillage de porte selon la revendication 10 ou 11, **caractérisé en ce qu'**un dispositif de commande est prévu pour le dispositif d'actionnement.

13. Dispositif (10) de verrouillage de porte selon l'une des revendications 1 à 12, **caractérisé en ce que** le dispositif (10) de verrouillage de porte présente un boîtier, l'axe de pivotement du loquet tournant (16) et/ou l'axe de pivotement du corps de pivotement (24) et/ou l'axe de pivotement du corps formant levier (32) étant en particulier monté dans ou sur le boîtier.
